# EUROPÄISCHE PATENTSCHRIFT

(11) **EP 2 085 513 B1**
(45) Veröffentlichungstag und Bekanntmachung des Hinweises auf die Patenterteilung: **28.09.2011**
(21) Anmeldenummer: 08168942.4
(22) Anmeldetag: 12.11.2008
(51) Int. Cl.: D21F 3/02

(54) **Anpresseinheit**
Pressing unit
Unité de pression

(30) Priorität: 31.01.2008 DE 102008000199
(43) Veröffentlichungstag der Anmeldung: 05.08.2009
(73) Patentinhaber: Voith Patent GmbH, 89522 Heidenheim (DE)
(72) Erfinder: Müller, Christian, 89518 Heidenheim (DE)

(56) Entgegenhaltungen:
- WO-A-2004/079090
- WO-A-2005/042834
- US-A- 6 045 658

## Beschreibung

Die Erfindung betrifft eine Anpresseinheit für eine Presswalze, die einen axial verlaufenden Anpressschuh aufweist, der an einem Träger gelagert ist, wobei der Anpressschuh gegenüber dem Träger in einer Pressrichtung linear verschiebbar und zwischen dem Anpressschuh und dem Träger zumindest eine aktive Druckeinheit angeordnet ist.

Eine derartige Anpresseinheit ist aus WO-A-2005/042834 bekannt. Die Erfindung betrifft auch eine Presswalze mit einer erfindungsgemäßen Anpresseinheit und deren Einsatz.

Dabei erstreckt sich der Anpressschuh im Allgemeinen über den gesamten Pressspalt zwischen der Presswalze und einer Gegenwalze. Temperaturunterschiede, der Dampfinnendruck von Walzen, eine ungleichmäßige Steifigkeit der Gegenwalze sowie der gewichtsbedingte Durchhang der Walzen führen zu einem ungleichmäßigen Linienkraftquerprofil im Pressspalt.

Daher wurden Lösungen entwickelt, bei denen der Anpressdruck in den beiden Randbereichen der Presswalze separat steuerbar ist, was jedoch nicht immer befriedigt und mit relativ viel Aufwand verbunden ist.

Darüber hinaus gibt es Lösungen den Anpressschuh flexibel zu gestalten und über mehrere Druckelemente anzupressen. Damit lässt sich zwar das Druckprofil im Pressspalt besser beeinflussen, jedoch sind bei den Übergängen zwischen den Druckelementen Drucksprünge zu beobachten.

Die Aufgabe der Erfindung ist es daher, das mit einer derartigen Anpresseinheit erzeugbare Druckprofil mit möglichst geringem Aufwand zu verbessern.

Erfindungsgemäß wird die Aufgabe durch die Merkmale des Anspruchs 1 gelöst.

Dabei geben die Übertragungselemente dem Anpressschuh in Umfangsrichtung die erforderliche stabile Abstützung, während sie in axialer Richtung die Anpassbarkeit des Anpressschuhs an eine Gegenfläche kaum beeinträchtigen.

Hierzu sollten die Übertragungselemente insbesondere in Pressrichtung formstabil sein und vorzugsweise aus Stahl, Aluminium oder einem Kunststoff bestehen.

Um die relative Bewegbarkeit der Übertragungselemente zu gewährleisten, sind die Übertragungselemente in axialer Richtung zumindest geringfügig verschiebbar gelagert. Vorteilhafterweise haben die Übertragungselemente ein geringes Spiel zueinander.

Im Interesse einer möglichst guten Anpassung des Anpressschuhs an eine Gegenfläche, insbesondere eine Gegenwalze, und damit eines verbesserten Druckprofils in einem Pressspalt sollte der Anpressschuh relativ biegeweich sein.

Hierfür ist es vorteilhaft, wenn der Anpressschuh in Pressrichtung eine durchschnittliche Dicke zwischen 5 und 30, vorzugsweise zwischen 15 und 20 mm hat und aus Aluminium oder einer Aluminiumlegierung besteht.

Um einen Pressspalt schnell und einfach wieder öffnen zu können, sollte der Anpressschuh über ein Rückholelement mit dem Träger gekoppelt sein, was mit Federelementen auf bekannte Weise leicht realisierbar ist.

Zur Verminderung des Verschleißes der Oberflächen der Druckeinheit ist es von Vorteil, wenn zwischen den Übertragungselementen und der Druckeinheit zumindest eine biegeweiche, sich vorzugsweise axial über den gesamten Anpressschuh erstreckende Ausgleichsplatte vorhanden ist.

Im Interesse einer Steuerung des Druckprofils axial entlang der Presswalze sollte die Druckeinheit von mehreren, axial nebeneinander angeordneten und vorzugsweise separat steuerbaren Druckelementen gebildet werden.

Um dabei die Übergänge zwischen den Druckelementen möglichst allmählich zu gestalten, ist es von Vorteil, wenn die Anzahl der axial nebeneinander angeordneten Übertragungselemente größer ist als die Anzahl der axial nebeneinander angeordneten Druckelemente.

Für die Einstellung des Druckprofils in Umfangsrichtung der Presswalze ist es vorteilhaft, wenn die Druckeinheit von mehreren, in Umfangsrichtung der Presswalze nebeneinander angeordneten und vorzugsweise separat steuerbaren Druckelementen gebildet wird.

Bei geringen Anforderungen an die Beeinflussbarkeit des Druckprofils im Pressspalt kann es jedoch auch genügen, wenn die Druckeinheit von nur einem Druckelement gebildet wird.

Vor allem von den erforderlichen Druckkräften im Pressspalt hängt die Gestaltung der Druckelemente ab.

Überwiegend wurden die Druckelemente bisher jeweils von einer, mit einem Druckfluid beaufschlagbaren Kolben-Zylinder-Anordnung gebildet.

Insbesondere bei geringen Druckkräften, wie diese beispielsweise bei der Behandlung von Tissuebahnen erforderlich sind, kann es jedoch vorteilhaft sein, wenn die Druckelemente jeweils von einem flexiblen Druckkörper gebildet werden, der wenigstens einen Hohlraum aufweist, welcher zur Erzeugung der Presskraft über eine Volumenvergrößerung des Druckkörpers mit einem Druckfluid beaufschlagbar ist.

Zur Bildung eines verlängerten Pressspaltes mit einer zylindrischen Gegenwalze sollte der Anpressschuh in Umfangrichtung der Presswalze betrachtet eine konkave Pressfläche und die Presswalze einen rotierbaren und vorzugsweise flexiblen Walzenmantel besitzen.

Verlängerte Pressspalte sind auch mit einer längeren Verweilzeit der Materialbahn im Pressspalt verbunden, was insbesondere bei der Glättung oder Entwässerung derselben von Vorteil sein kann.

Dabei drückt die Anpresseinheit den Walzenmantel zur Bildung eines Pressspaltes in Richtung einer Gegenwalze.

Bevorzugt wird die erfindungsgemäße Presswalze in einer Maschine zur Herstellung und/oder Veredlung einer Papier-, Karton-, Tissue- oder einer anderen Faserstoffbahn eingesetzt.

Nachfolgend soll die Erfindung an einem Ausführungsbeispiel näher erläutert werden. In der beigefügten Zeichnung zeigt die Figur einen schematischen Teilquerschnitt durch eine Pressanordnung zur Entwässerung einer Faserstoffbahn 10, insbesondere einer Tissuebahn.

Dabei wird der Pressspalt von einer Presswalze in Form einer Schuhpresswalze und einer zylindrischen Gegenwalze 3 gebildet.

In und durch den Pressspalt läuft die Faserstoffbahn 10 hier beispielhaft mit einem unteren, wasseraufnehmenden Pressfilz 14. Nach dem Pressspalt bleibt die Faserstoffbahn 10 an der glatten Mantelfläche der Gegenwalze 3 haften und kann von dieser mit einem Kreppschaber wieder entfernt werden.

Bei der Entwässerung von Tissuebahnen kommt es auf eine volumenschonende Entwässerung an, weshalb der Pressspalt verlängert ausgeführt ist.

Hierzu wird die Presswalze von einem flexiblen Walzenmantel 2 gebildet, der von einer Anpresseinheit mit einem Anpressschuh 1 in Pressrichtung 9 zur Gegenwalze 3 gedrückt wird. Dabei besitzt der Anpressschuh 1 eine konkave Pressfläche 12.

Die Anpresseinheit ist dabei an einem axial durch den rotierbaren Walzenmantel 2 verlaufenden, feststehenden Träger 7 gelagert.

Die Anpressung des Anpressschuhs 1 erfolgt hier über zwei in Umfangrichtung der Presswalze nebeneinander angeordnete und hinsichtlich des Anpressdrucks separat steuerbare Druckelemente 5,6.

Diese Druckelemente 5,6 werden hier jeweils von einem flexiblen Druckkörper in Form eines axial verlaufenden Druckschlauches gebildet.

Dabei ist der Hohlraum 13 jedes Druckschlauches mit einer Druckfluidquelle verbunden, so dass dieser zur Erzeugung der Presskraft über eine Volumenvergrößerung des Druckschlauches mit einem Druckfluid, insbesondere Drucköl beaufschlagbar ist.

Beschrieben sind derartige Druckelemente beispielsweise in der WO-A-2005/042834. Das Druckelement kann zur Ermöglichung einer Volumenveränderung aber zum Beispiel statt der elastischen Wandungen auch faltbare, steife Wandungen besitzen.

Der Anpressschuh 1 ist biegeweich ausgeführt, aus Aluminium und hat eine Dicke in Pressrichtung 9 zwischen 15 und 20 mm. Diese Flexibilität erlaubt eine umfassende Anpassung an die Kontur der Gegenwalze 3.

Bei Tissuemaschinen wird meist als Gegenwalze 3 ein relativ leicht verformbarer Kreppzylinder eingesetzt. Auf Grund der Verformung des Kreppzylinders bleibt der Pressspalt besonders im Randbereich nicht gerade, so dass hier unerwünschte Linienkraftabweichungen auftreten können.

Der biegeweiche Anpressschuh 1 erlaubt über die Anpressung mit den beiden flexiblen Druckelementen 5,6 eine optimale Anpassung an die Form der Gegenwalze 3.

Um im Bereich des Übergangs zwischen den beiden Druckelementen 5,6 nur geringe Druckabweichungen im Pressspalt zu erzeugen, befindet sich zwischen den Druckelementen 5,6 und dem Anpressschuh 1 eine Reihe von axial nebeneinander angeordneten Übertragungselementen 4.

Diese Übertragungselemente 4 sind im Vergleich zum Druckschuh steif und aus Kunststoff oder Metall hergestellt.

Durch die Formstabilität der Übertragungselemente 4 wird der Druckverlauf in Umfangsrichtung, insbesondere im Übergangsbereich zwischen den beiden Druckelementen 5,6 vergleichmäßigt.

Darüber hinaus sind die Übertragungselemente 4 in axialer Richtung in einer Führung geringfügig verschiebbar. Ein Spiel von ca. 0,2 mm zwischen den Übertragungselementen 4 erlaubt die unabhängige Bewegung der Übertragungselemente 4 in Pressrichtung 9.

Um bei Stillstand oder Havarie den Pressspalt schnell öffnen zu können, ist der Anpressschuh 1 über ein Rückholelement 8 in Form einer bekannten Rückholfeder mit dem Träger 7 verbunden.

Zur Schonung der Druckschläuche befindet sich zwischen den Übertragungselementen 4 und den Druckelementen 5,6 eine Ausgleichsplatte 11, die sich über den gesamten Anpressschuh 1 erstreckt.

## Patentansprüche

1. Anpresseinheit für eine Presswalze, die einen axial verlaufenden Anpressschuh (1) aufweist, der an einem Träger (7) gelagert ist, wobei der Anpressschuh (1) gegenüber dem Träger (7) in einer Pressrichtung (9) linear verschiebbar und zwischen dem Anpressschuh (1) und dem Träger (7) zumindest eine aktive Druckeinheit angeordnet ist, **dadurch gekennzeichnet, dass** zwischen der Druckeinheit und dem Anpressschuh (1) mehrere axial entlangder Presswalze nebeneinander angeordnete Übertragungselemente (4) vorhanden sind, die in axialer Richtung zumindest geringfügig verschiebbar gelagert sind.

2. Anpresseinheit nach Anspruch 1, **dadurch gekennzeichnet, dass** die Übertragungselemente (4) insbesondere in Pressrichtung (9) formstabil sind und vorzugsweise aus Stahl, Aluminium oder einem Kunststoff bestehen.

3. Anpresseinheit nach einem der vorhergehenden Ansprüche, **dadurch gekennzeichnet, dass**
der Anpressschuh (1) relativ biegeweich ist.

4. Anpresseinheit nach einem der vorhergehenden Ansprüche, **dadurch gekennzeichnet, dass**
der Anpressschuh (1) in Pressrichtung (9) eine durchschnittliche Dicke zwischen 5 und 30, vorzugsweise zwischen 15 und 20 mm hat.

5. Anpresseinheit nach einem der vorhergehenden Ansprüche, **dadurch gekennzeichnet, dass**
der Anpressschuh (1) aus Aluminium oder einer Aluminiumlegierung besteht.

6. Anpresseinheit nach einem der vorhergehenden Ansprüche, **dadurch gekennzeichnet, dass**
der Anpressschuh (1) über ein Rückholelement (8) mit dem Träger (7) gekoppelt ist.

7. Anpresseinheit nach einem der vorhergehenden Ansprüche, **dadurch gekennzeichnet, dass**
zwischen den Übertragungselementen (4) und der Druckeinheit zumindest eine biegeweiche, sich vorzugsweise axial über den gesamten Anpressschuh (1) erstreckende Ausgleichsplatte (11) vorhanden ist.

8. Anpresseinheit nach Anspruch 7, **dadurch gekennzeichnet, dass** sich die Ausgleichsplatte (11) in Umfangsrichtung der Presswalze über den gesamten Anpressschuh (1) erstreckt.

9. Anpresseinheit nach einem der vorhergehenden Ansprüche, **dadurch gekennzeichnet, dass**
die Druckeinheit von mehreren, axial nebeneinander angeordneten und vorzugsweise separat steuerbaren Druckelementen (5,6) gebildet wird.

10. Anpresseinheit nach Anspruch 9, **dadurch gekennzeichnet, dass** die Anzahl der axial nebeneinander angeordneten Übertragungselemente (4) größer ist als die Anzahl der axial nebeneinander angeordneten Druckelemente (5,6) ist.

11. Anpresseinheit nach einem der vorhergehenden Ansprüche, **dadurch gekennzeichnet, dass**
die Druckeinheit von mehreren, in Umfangsrichtung der Presswalze nebeneinander angeordneten und vorzugsweise separat steuerbaren Druckelementen (5,6) gebildet wird.

12. Anpresseinheit nach einem der Ansprüche 1 bis 8, **dadurch gekennzeichnet, dass**
die Druckeinheit von nur einem Druckelement (5,6) gebildet wird.

13. Anpresseinheit nach einem der Ansprüche 9 bis 12, **dadurch gekennzeichnet, dass**
die Druckelemente (5,6) jeweils von einer, mit einem Druckfluid beaufschlagbaren Kolben-Zylinder-Anordnung gebildet werden.

14. Anpresseinheit nach einem der Ansprüche 9 bis 12, **dadurch gekennzeichnet, dass**
die Druckelemente (5,6) jeweils von einem flexiblen Druckkörper gebildet werden, der wenigstens einen Hohlraum (13) aufweist, welcher zur Erzeugung der Presskraft über eine Volumenvergrößerung des Druckkörpers mit einem Druckfluid beaufschlagbar ist.

15. Anpresseinheit nach einem der vorhergehenden Ansprüche, **dadurch gekennzeichnet, dass**
der Anpressschuh (1) in Umfangrichtung der Presswalze betrachtet eine konkave Pressfläche (12) besitzt.

16. Presswalze mit einer Anpresseinheit nach einem der Ansprüche 1 bis 15, **dadurch gekennzeichnet, dass**
die Presswalze einen rotierbaren und vorzugsweise flexiblen Walzenmantel (2) besitzt.

17. Presswalze nach Anspruch 16 mit einer Anpresseinheit nach einem der Ansprüche 1 bis 15, **dadurch gekennzeichnet, dass**
die Anpresseinheit den Walzenmantel (2) zur Bildung eines Pressspaltes in Richtung einer Gegenwalze (3) drückt.

18. Einsatz der Presswalze nach Anspruch 16 oder 17 in einer Maschine zur Herstellung und/oder Veredlung einer Papier-, Karton-, Tissue- oder einer anderen Faserstoffbahn (10).

## Claims

1. Pressing unit for a press roll, which has a pressure shoe (1) which runs axially and which is mounted on a support (7), the pressure shoe (1) being linearly displaceable with respect to the support (7) in a pressing direction (9), and at least one active pressure unit being arranged between the pressure shoe (1) and the support (7), **characterized in that**
between the pressure unit and the pressure shoe (1) there are a plurality of transmission elements (4) arranged axially beside one another along the press roll, which are mounted such that they can be displaced at least slightly in the axial direction.

2. Pressing unit according to Claim 1,
**characterized in that**
the transmission elements (4) are dimensionally stable, in particular in the pressing direction (9), and preferably consist of steel, aluminium or a plastic.

3. Pressing unit according to one of the preceding claims,
**characterized in that**
the pressure shoe (1) is relatively flexible.

4. Pressing unit according to one of the preceding claims,
**characterized in that**
the pressure shoe (1) has an average thickness between 5 and 30, preferably between 15 and 20 mm, in the pressing direction (9).

5. Pressing unit according to one of the preceding claims,
**characterized in that**
the pressure shoe (1) consists of aluminium or an aluminium alloy.

6. Pressing unit according to one of the preceding claims,
**characterized in that**
the pressure shoe (1) is coupled with the support (7) via a retraction element (8).

7. Pressing unit according to one of the preceding claims,
**characterized in that**
between the transmission elements (4) and the pressure unit there is at least one flexible compensating plate (11), preferably extending axially over the entire pressure shoe (1).

8. Pressing unit according to Claim 7,
**characterized in that**
the compensating plate (11) extends over the entire pressure shoe (1) in the circumferential direction of the press roll.

9. Pressing unit according to one of the preceding claims,
**characterized in that**
the pressure unit is formed by a plurality of pressure elements (5, 6) arranged axially beside one another and preferably separately controllable.

10. Pressing unit according to Claim 9,
**characterized in that**
the number of transmission elements (4) arranged axially beside one another is greater than the number of pressure elements (5, 6) arranged axially beside one another.

11. Pressing unit according to one of the preceding claims,
**characterized in that**
the pressure unit is formed by a plurality of pressure elements (5, 6) arranged beside one another in the circumferential direction of the press roll and preferably separately controllable.

12. Pressing unit according to one of Claims 1 to 8,
**characterized in that**
the pressure unit is formed by only one pressure element (5, 6).

13. Pressing unit according to one of Claims 9 to 12,
**characterized in that**
the pressure elements (5, 6) are each formed by a piston-cylinder arrangement that can be pressurized with a pressurized fluid.

14. Pressing unit according to one of Claims 9 to 12,
**characterized in that**
the pressure elements (5, 6) are each formed by a flexible pressurized body which has at least one cavity (13) which, in order to produce the pressing force via an enlargement of the volume of the pressurized body, can be pressurized with a pressurized fluid.

15. Pressing unit according to one of the preceding claims,
**characterized in that**
as viewed in the circumferential direction of the press roll, the pressure shoe (1) has a concave pressing surface (12).

16. Press roll having a pressing unit according to one of Claims 1 to 15,
**characterized in that**
the press roll has a roll shell (2) that can be rotated and is preferably flexible.

17. Press roll according to Claim 16 having a pressing unit according to one of Claims 1 to 15,
**characterized in that**
the pressing unit presses the roll shell (2) in the direction of a mating roll (3) in order to form a press nip.

18. Use of the press roll according to Claim 16 or 17 in a machine for preparing and/or finishing a web of paper, card, tissue or another fibre.

## Revendications

1. Unité de pressage pour un cylindre de pressage, qui présente un sabot de pressage (1) s'étendant axialement, qui est monté sur un support (7), le sabot de pressage (1) pouvant être déplacé linéairement par rapport au support (7) dans une direction de pressage (9) et au moins une unité de pression active étant disposée entre le sabot de pressage (1) et le support (7), **caractérisée en ce qu'**entre l'unité de pression et le sabot de pressage (1) sont prévus plusieurs éléments de transfert (4) disposés axialement le long du cylindre de pressage les uns à côté des autres, qui sont montés de manière déplaçable au moins légèrement dans la direction axiale.

2. Unité de pressage selon la revendication 1, **caractérisée en ce que** les éléments de transfert (4) ont une stabilité de forme notamment dans la direction de pressage (9), et se composent de préférence d'acier, d'aluminium ou d'un plastique.

3. Unité de pressage selon l'une quelconque des revendications par conséquent, **caractérisée en ce que** le sabot de pressage (1) est relativement souple en flexion.

4. Unité de pressage selon l'une quelconque des revendications précédentes, **caractérisée en ce que** le sabot de pressage (1) présente, dans la direction de pressage (9) une épaisseur moyenne comprise entre 5 et 30, de préférence entre 15 et 20 mm.

5. Unité de pressage selon l'une quelconque des revendications précédentes, **caractérisée en ce que** le sabot de pressage (1) se compose d'aluminium ou d'un alliage d'aluminium.

6. Unité de pressage selon l'une quelconque des revendications précédentes, **caractérisée en ce que** le sabot de pressage (1) est accouplé au support (7) par le biais d'un élément de rappel (8).

7. Unité de pressage selon l'une quelconque des revendications précédentes, **caractérisée en ce qu'**au moins une plaque de compensation (11) souple en flexion, s'étendant de préférence axialement sur tout le sabot de pressage (1), est prévue entre les éléments de transfert (4) et l'unité de pression.

8. Unité de pressage selon la revendication 7, **caractérisée en ce que** la plaque de compensation (11) s'étend dans la direction périphérique du cylindre de pressage sur l'ensemble du sabot de pressage (1).

9. Unité de pressage selon l'une quelconque des revendications précédentes, **caractérisée en ce que** l'unité de pression est formée par plusieurs éléments de pression (5, 6) disposés axialement les uns à côté des autres et commandables de préférence séparément.

10. Unité de pressage selon la revendication 9, **caractérisée en ce que** le nombre des éléments de transfert (4) disposés axialement les uns à côté des autres est supérieur au nombre des éléments de pression (5, 6) disposés axialement les uns à côté des autres.

11. Unité de pressage selon l'une quelconque des revendications précédentes, **caractérisée en ce que** l'unité de pression est formée par plusieurs éléments de pression (5, 6) disposés les uns à côté des autres dans la direction périphérique du cylindre de pressage et de préférence commandables séparément.

12. Unité de pressage selon l'une quelconque des revendications 1 à 8, **caractérisée en ce que** l'unité de pression n'est formée que par un seul élément de pression (5, 6).

13. Unité de pressage selon l'une quelconque des revendications 9 à 12, **caractérisée en ce que** les éléments de pression (5, 6) sont formés à chaque fois par un agencement cylindre-piston pouvant être sollicité par un fluide sous pression.

14. Unité de pressage selon l'une quelconque des revendications 9 à 12, **caractérisée en ce que** les éléments de pression (5, 6) sont formés à chaque fois par un corps de pression flexible, qui présente au moins une cavité (13), qui peut être sollicitée avec un fluide sous pression pour produire la force de pression par le biais d'une augmentation de volume du corps de pression.

15. Unité de pressage selon l'une quelconque des revendications précédentes, **caractérisée en ce que** le sabot de pressage (1) possède, vu dans la direction périphérique du cylindre de pressage, une surface de pressage concave (12).

16. Cylindre de pressage comprenant une unité de pressage selon l'une quelconque des revendications 1 à 15, **caractérisé en ce que**
le cylindre de pressage possède une enveloppe de cylindre (2) rotative et de préférence flexible.

17. Cylindre de pressage selon la revendication 16, comprenant une unité de pressage selon l'une quelconque des revendications 1 à 15, **caractérisé en ce que**
l'unité de pressage presse l'enveloppe de cylindre (2) dans la direction d'un cylindre conjugué (3) pour former une fente de pressage.

18. Utilisation du cylindre de pressage selon la revendication 16 ou 17 dans une machine de fabrication et/ou d'amélioration d'une bande de papier, carton, papier-tissu, ou d'une autre bande fibreuse (10).
